# EUROPÄISCHE PATENTANMELDUNG

(11) **EP 1 901 253 A1**
(43) Veröffentlichungstag der Anmeldung: **19.03.2008**
(21) Anmeldenummer: 06120818.7
(22) Anmeldetag: 18.09.2006
(51) Int. Cl.: G08B 25/00

(54) **Verfahren zur Funkübertragung in einem Gefahrenmeldesystem**

(71) Anmelder: Siemens Building Technologies Fire & Security Products GmbH & Co. oHG, 81679 München (DE)
(72) Erfinder: Derbel, Faouzi, 81739 München (DE); Schreyer, Karlheinz, 82515 Wolfratshausen (DE)
(74) Vertreter: Maier, Daniel Oliver

(57) **Zusammenfassung**

Zur einfachen Umorganisation in einem funkbasierten Gefahrenmeldesystem (1 50) wird vorgeschlagen, sämtlichen Teilnehmern (z.B. 15) des Gefahrenmeldesystems (1, 50) einen festen Zeitschlitz (z.B. 201) für die Aussendung einer Integritätsmeldung zuzuordnen. Da die Teilnehmer (z.B. 15) ihren Zeitschlitz (z.B. 201) nicht wechseln, kann in einfacher Weise bei Veränderungen der Ausbreitungseigenschaften eine Umorganisation des Gefahrenmeldesystems (1, 50) vorgenommen werden.

## Beschreibung

Die Erfindung bezieht sich auf ein Verfahren zur Funkübertragung in einem Gefahrenmeldesystem.

Funkbasierte Gefahrenmeldesysteme umfassen in einer Funkzelle Meldesensoren als Teilnehmer des Gefahrenmeldesystems, die im Fall einer detektierten Gefahr (Brand, Einbruch) eine Gefahrenmeldung über eine Funkverbindung an eine Zentrale übermitteln. Die Übertragung kann dabei direkt an eine Hauptzentrale (dann hat das Gefahrenmeldesystem nur eine Funkzelle) oder über als Zwischenstationen dienende Teilnehmer des Gefahrenmeldesystems (so genannte "Clusterheads") erfolgen. In der Zentrale können zur Beseitigung der Gefahr weitere Maßnahmen (Alarmierung der Feuerwehr bzw. der Polizei) eingeleitet werden. Die Meldesensoren umfassen dabei eine Sende- und Empfangseinrichtung und sollen für einen Einsatz an unzulänglichen Orten möglichst autark, das heißt mit einer Batterie und nicht durch einen Kabelanschluss an einem Stromnetz betrieben werden. Dafür sind alle Komponenten des Meldesensors möglichst stromsparend auszulegen, und die Komponenten sollten auch nur zu bestimmten Zeiten eingeschaltet werden und nicht ständig in Betrieb sein. Die Batterielebensdauer soll beispielsweise größer als fünf Jahre sein. Auch weitere Teilnehmer, wie zum Beispiel Bedienfelder, sollen mit der Zentrale oder mit Zwischenstationen über eine Funkübertragung kommunizieren können und sind daher wie die Meldesensoren entsprechend stromsparend auszulegen. In der Regel folgt aus einer solchen großen Batterielebensdauer, dass das Gefahrenmeldesystem synchron auszulegen ist, da in diesem Fall die Sender und Empfänger nur zu bestimmten vorgegebenen Zeiten eingeschaltet bleiben.

In heutigen Funksystemen sind die Funkzellen häufig relativ klein (ca. 10 Teilnehmer). Die ggf. erforderliche Verbindung der Zwischenstationen mit der Hauptzentrale werden beispielsweise über herkömmliche Verdrahtungen realisiert. Aufgrund der daraus resultierenden großen Anzahl an Funkzellen kann von einer drahtlosen Anlage kaum gesprochen werden.

Ein anderer Ansatzpunkt besteht darin, die Zwischenstationen zwar drahtlos kommunizieren zu lassen, aber diese über ein drahtgebundenes Energieversorgungssystem mit elektrischer Energie zu versorgen. Solche Systeme müssen dann aber genau geplant werden und sind in der Regel nur schwierig neu zu konfigurieren, falls sich die Ausbreitungsbedingungen in den Funkzellen verändern und damit die Kommunikation zu den Zwischenstationen seitens der Meldesensoren als Teilnehmer erschwert ist.

Die für eine Funkzelle mit 30, 50 oder 100 Teilnehmern zur Verfügung stehende Zeit ist bei der Funkübertragung in der Regel in zwei Zeitbereiche aufgeteilt, wobei in einem ersten Zeitbereich eine Systemintegrität der Funkzelle überprüft wird und in einem zweiten Zeitbereich ein Austausch von Daten zwischen den Teilnehmern und der Zwischenstation stattfindet. Unter Überprüfung des Systemintegrität sollen hier auch im weiteren Sinn systemorganisatorische Maßnahmen verstanden werden, wie das An- und Abmelden von Teilnehmern, das Übertragen neuer möglicher Routen, die Suche nach neuen Teilnehmern, die Ermittlung und Übertragung der Verbindungsqualität usw.

Aus EP 0911 775 A1 ist ein Verfahren zur bidirektionalen Funkübertragung in einem Gefahrenmeldesystem bekannt, bei dem periphere Elemente in einem von einer Systemuhr vorgegebenen Zeitrahmen nacheinander an eine Zentrale ein Routinesignal zur Überprüfung der Systemintegrität senden, die Zentrale nach Empfang des Routinesignals ein Quittungssignal an die peripheren Elemente zur Systemsynchronisation mit der Systemuhr aussendet, ein sendebereites peripheres Element den Funkverkehr zwischen den anderen peripheren Elementen und der Zentrale auf den Empfang des Quittungssignals auswertet und anschließend die zu sendenden Melderdaten an die Zentrale übermittelt. In diesem System sind alle Zeitschlitze gleich aufgebaut und gleichmäßig verteilt. Aufgrund der von der Vorschrift EN 54 derzeit vorgegebenen 100 Sekunden Störungserkennungszeit wiederholt sich ein Block aller Zeitschlitze sinnvoller Weise nach einem Drittel der Zeit, also nach 30 Sekunden. Nach dieser halben Minute wird also spätestens eine Unregelmäßigkeit in der Funkzelle erkannt. Das Gefahrenmeldesystem hat dann noch 60s Zeit, um das Problem zu beheben. Bei einer größeren Störungserkennungszeit würden sich die Wiederholraten entsprechend anpassen.

Es ist die Aufgabe der Erfindung ein Verfahren zur Funkübertragung in einem Gefahrenmeldesystem anzugeben, welches als Zwischenstationen dienende Teilnehmer benutzt und dabei flexibel auf eine Änderung von Ausbreitungsbedingungen reagieren kann.

Die Aufgabe wird erfindungsgemäß gelöst durch ein Verfahren der eingangs genannten Art mit den Merkmalen des Patentanspruchs 1.

Bei diesem Verfahren kommunizieren die Teilnehmer direkt oder über weitere als Zwischenstation dienende Teilnehmer mit der Zentrale und es wird ein sich über eine Zeitspanne erstreckender und sich zyklisch wiederholende Zeitablauf festgelegt. Jedem der Teilnehmer, also auch den als Zwischenstation dienenden Teilnehmern, wird ein unterschiedlicher Zeitschlitz innerhalb der Zeitspanne zugeordnet, innerhalb dessen die Teilnehmer eine Integritätsmeldung aussenden. Der Begriff Integritätsmeldung wird hier stellvertretend verwendet und kann auch and systemrelevante Meldungen, wie beispielsweise zum An- und Abmelden von Teilnehmern, zum Übertragen von neuen Routen, zum Ermitteln oder Übertragen der Verbindungsqualität umfassen. Durch den fest zugeordneten Zeitschlitz wird eine physikalische Adresse der Teilnehmer definiert, die anschließend im Gefahrenmeldesystem genutzt werden kann.

In der bevorzugten Ausgestaltung des Verfahrens nach Anspruch 2 bleibt die feste Zuordnung zwischen Teilnehmer und Zeitschlitz auch nach einer Umorganisation der Zelle, beispielsweise einer Änderung der für die Übertragung benutzten Routen, erhalten. Dadurch ist sichergestellt, dass auf einer höheren Ebene die Zuordnung der Teilnehmer zu den Zeitschlitzen bekannt bleibt und eine Kommunikation mit den Teilnehmern seitens der Zentralstation ermöglicht wird.

In der vorteilhaften Ausgestaltung des Verfahrens nach Patentanspruch 3 werden die Empfänger der als Zwischenstation dienenden Teilnehmer in Zeitschlitzen eingeschaltet, die demjenigen Teilnehmer, der diesen Teilnehmer als Zwischenstation nutzt, zugeordnet ist. Dadurch kann der Energieverbrauch des als Zwischenstation dienenden Teilnehmers reduziert werden, da der Empfänger nur für die fest vorgegeben Zeitschlitze eingeschaltet wird.

Gemäß Anspruch 4 wird in vorteilhafter Weise die für die Übertragung zur Verfügung stehende Zeitspanne in einen ersten Teil, in dem die Integritätsmeldungen übermittelt werden und in einen zweiten Teil, in dem ein allgemeiner Datenaustausch stattfindet aufgeteilt. Auf diese Weise wird regelmäßig die Systemintegrität ermittelt und andererseits ist innerhalb eines Zyklus auch immer die Möglichkeit gegeben, Daten zu übermitteln.

In der bevorzugten Ausgestaltung des Verfahrens nach Anspruch 5 sammelt ein als Zwischenstation dienender Teilnehmer zunächst die Integritätsmeldungen von Teilnehmern, die diesen als Zwischenstation nutzen, dann wird aus diesen Integritätsmeldungen eine Gruppenintegritätsmeldung ermittelt und zusammen mit der eigenen Integritätsmeldung an die Zentrale oder an einen als weitere Zwischenstation dienenden Teilnehmer übermittelt. Dadurch kann der Datenverkehr für die Integritätsmeldungen im Gefahrenmeldesystem stark eingeschränkt werden, da nicht mehr jede Integritätsmeldung jedes Teilnehmers über ein oder mehrere Zwischenstationen bis an die Zentrale übermittelt und ggf. noch eine Bestätigung zurück übermittelt wird.

Gemäß der Ansprüche 6 und 7 werden den als Zwischenstationen dienende Teilnehmern bzw. allen Teilnehmern die jeweiligen Zeitschlitze bekannt gemacht, zu denen die Teilnehmer ihre jeweiligen Integritätsmeldungen aussenden. Damit ist zu jeder Zeit im Gefahrenmeldesystem bekannt, wann die einzelnen Teilnehmer ihre Integritätsmeldungen aussenden, was beispielsweise eine einfache Umorganisation des Gefahrenmeldesystems erlaubt.

So kann beispielsweise in der bevorzugten Ausgestaltung des Verfahrens nach Anspruch 8 ein als Zwischenstation dienender Teilnehmer seine Aufgaben der Weiterleitung von Systemintegritätsmeldungen bzw. von Daten an die Zentrale bzw. eine weitere Zwischenstation an einen anderen der Teilnehmer übergeben, wenn sich beispielsweise die Ausbreitungsbedingungen im Gefahrenmeldesystem ändern, so dass nun ein bisher benutzter Weg über mehrere Zwischenstationen durch einen anderen Weg über andere Zwischenstationen ersetzt werden soll. Eine solche Änderung könnte sich beispielsweise durch einen "Fading"-Effekt ergeben, der auftreten kann oder durch eine Installation von zusätzlichen Teilnehmern, die neue Kommunikationswege mit besseren Kommunikationsbedingungen erlauben.

Eine besonders einfache Ausgestaltung des Verfahrens ergibt sich durch die lebenslange Zuordnung des Zeitschlitzes zum einzelnen Teilnehmer gemäß Anspruch 9. Dadurch ist immer sichergestellt, dass empfangende Teilnehmer den Zeitschlitz für die Aussendung der Integritätsmeldung der einzelne Teilnehmer kennen.

Eine einfache Realisierung des Verfahrens ergibt sich gemäß Anspruch 10 dadurch, dass in jedem der Teilnehmer eine Liste geführt wird, in der sowohl die Teilnehmer aufgeführt sind, die diesen Teilnehmer als Zwischenstation nutzen, als auch der Teilnehmer aufgeführt ist, den dieser Teilnehmer als Zwischenstation nutzt. Diese Liste kann im Falle der Umorganisation des Gefahrenmeldesystems in einfacher Weise zwischen den Teilnehmern ausgetauscht werden, so dass ein anderer Teilnehmer die Aufgaben dieses Teilnehmers übernehmen kann.

Gemäß Anspruch 11 können alle Teilnehmer den zweiten Teil der Zeitspanne für den Datenaustausch nutzen. Dadurch wird erreicht, dass jeder Teilnehmer innerhalb der Zeitspanne eine Nachricht an die Zentrale übermitteln kann, die beispielsweise in einer Notfallsituation schnell übermittelt werden muss.

Mithilfe der Figuren der Zeichnung wird das erfindungsgemäße Verfahren anhand eines Ausführungsbeispiels näher erläutert.

Dabei zeigen
- Fig. 1: den schematischen Aufbau eines Gefahrenmeldesystems vor einer Umorganisation,
- Fig. 2: schematisch eine Zeitspanne mit Zeitschlitzen für die Übertragung innerhalb des Gefahrenmeldesystems,
- Fig. 3: den schematischen Aufbau eines Gefahrenmeldesystems nach der Umorganisation,
- Fig. 4a: den schematischen Aufbau eines weiteren Gefahrenmeldesystems,
- Fig. 4b: den zeitlichen Ablauf der Aussendung der Integritätsmeldungen und der Einschaltung der Empfänger durch die zugeordneten Zwischenstationen
- Fig. 5: einen ersten schematischen Aufbau eines Gefahrenmeldesystems als Stand der Technik
- Fig. 6: einen zweiten schematischen Aufbau eines Gefahrenmeldesystems als Stand der Technik.

In Fig. 1 ist schematisch ein Gefahrenmeldesystem 1 dargestellt, welches eine Zentrale Z und insgesamt drei Gruppen (bzw. "Funkzellen" oder "Cluster") C1, C2, C3 von Teilnehmern umfasst. Die erste Gruppe C1 weist dabei insgesamt sechs Teilnehmer 15, 16, 17, 18, 19, 20 auf, sowie einen als Zwischenstation dienenden Teilnehmer 7, die zweite Gruppe C2 umfasst weitere sechs Teilnehmer 21, 23, 24, 25, 26, 27 und einen weiteren als Zwischenstation dienenden Teilnehmer 22, die dritte Gruppe umfasst zusätzliche sechs Teilnehmer 28, 29, 30, 31, 32, 33 und einen als zusätzliche Zwischenstation dienenden Teilnehmer 34. Grundsätzlich können dabei die als Zwischenstationen dienenden Teilnehmer 7, 22, 34 den gleichen Aufbau wie die anderen Teilnehmer in den Gruppen C1, C2 und C3 haben. Es ist also nicht unbedingt erforderlich speziell ausgebildete "Router" oder "Repeater" als Zwischenstation einzusetzen, sondern es können bspw. auch Meldesensoren als Zwischenstation benutzt werden.

Die Übertragung läuft nun innerhalb des Gefahrenmeldesystems 1 derart ab, dass - wie in Figur 2 dargestellt - sich ein Zeitablauf 100 mit einer Zeitspanne 101 zyklisch wiederholt und dabei die Zeitspanne 101 (nach EN 54 beispielsweise 100s) in einen ersten Teil 102 ("Systemkanal") für die Übertragung von Systemintegritätsmeldungen und einen zweiten Teil 103 ("Datenkanal") für die Übertragung von Daten aufgeteilt ist. Im gezeigten Beispiel ist der eine dargestellte erste Teil in Zeitschlitze 110 aufgeteilt, wobei der erste Zeitschlitz 201 einem ersten Teilnehmer, der zweite Zeitschlitz 202 einem zweiten Teilnehmer, der dritte Zeitschlitz einen dritten Teilnehmer usw. zugeordnet ist. Durch die Zuordnung zu den Zeitschlitzen erhalten die einzelnen Teilnehmer eine physikalische Adresse innerhalb des Gefahrenmeldesystems. Diese Zuordnung und damit die physikalische Adresse bleibt für die Lebensdauer der Teilnehmer erhalten.

Nicht in Fig. 2, sondern in Fig. 4b dargestellt ist ein Ausführungsbeispiel, bei dem der erste Teil 102 und der zweite Teil 103 abschnittsweise auf die Zeitspanne 101 aufgeteilt sind, so dass sich an eine Übertragung von einer ersten Anzahl an Systemintegritätsmeldungen eine Datenübertragung anschließt, anschließend eine zweite Anzahl an Systemintegritätsmeldungen usw.

Wird den als Zwischenstationen dienenden Teilnehmern 7, 22, 34 der Zeitschlitz mitgeteilt, zu dem die Teilnehmer, welche die jeweilige Zwischenstation nutzen, ihre Integritätsmitteilung aussenden, so kann die jeweilige Zwischenstation zu diesem Zeitschlitz ihren Empfänger einschalten und nach Empfang der Integritätsmeldung wieder ausschalten. Durch die nur begrenzte Einschaltung der Empfänger der als Zwischenstation dienenden Teilnehmer 7, 22, 34 kann somit elektrische Energie eingespart werden und es ist möglich, die als Zwischenstation dienenden Teilnehmer 7, 22, 34 autark, also beispielsweise mit einer Batterie, über einen längeren Zeitraum, bspw. fünf Jahre zu betreiben. Dadurch können die als Zwischenstation dienenden Teilnehmer 7, 22, 34 frei innerhalb des Gefahrenmeldesystems 1 angeordnet werden und es ist möglich die Anordnung anhand von sinnvollen Übertragungswegen und nicht allein von der Verfügbarkeit leitungsgebundener elektrischer Energie abhängig zu machen.

In den Teilnehmern des Gefahrenmeldesystems 1 werden Listen geführt, aus denen hervorgeht, mit welchen anderen Teilnehmern die einzelnen Teilnehmer kommunizieren. Exemplarisch sind in Figur 1 die Listen für den als Zwischenstation der zweiten Gruppe C2 dienenden Teilnehmer 22, und für zwei Teilnehmer 25, 27 der zweiten Gruppe C2 dargestellt. In der Liste ist zum einen die Funktion des Teilnehmers aufgeführt, also beispielsweise "Teilnehmer" für Teilnehmer, die nicht als Zwischenstation dienen, oder "Clusterhead" für einen als Zwischenstation dienenden Teilnehmer. Darüber hinaus sind untergeordnete Teilnehmer aufgeführt, also solche Teilnehmer, die einen als Zwischenstation dienenden Teilnehmer für die Kommunikation nutzen. So sind in der Liste des als Zwischenstation der zweiten Gruppe C2 dienenden Teilnehmers 22 die weiteren Teilnehmer 21, 23, 24, 25, 26, 27 der zweiten Gruppe C2 aufgeführt, während die Listen der weiteren zwei Teilnehmer 25, 27 an dieser Stelle keinen Eintrag haben, da diese ja nicht als Zwischenstation fungieren. Zusätzlich kann die Liste einen Eintrag über eine ggf. vorliegende Untergruppe, wie im Beispiel die dritte Gruppe C3, enthalten, deren als Zwischenstation dienender Teilnehmer 34 den als Zwischenstation der zweiten Gruppe dienenden Teilnehmer 22 als weitere Zwischenstation auf dem Weg zur Zentrale Z nutzt.

Dieser als Zwischenstation der dritten Gruppe dienender Teilnehmer 34 ist zusammen mit allen Teilnehmern 28, 29, 30, 31, 32, 33 der dritten Gruppe C3 in der Liste der als Zwischenstation der zweiten Gruppe C2 dienenden Teilnehmer 22 enthalten. Auch der als Zwischenstation für die Kommunikation des als Zwischenstation der zweiten Gruppe C2 dienenden Teilnehmers 22 mit der Zentrale Z dienende Teilnehmer 7 der ersten Gruppe (also die "übergeordnete Zwischenstation") ist in der Liste enthalten. In den ebenfalls dargestellten Listen der weiteren Teilnehmer 25, 27 der zweiten Gruppe C2 sind außer der Funktion nur noch der übergeordnete Teilnehmer für den Weg zur Zentrale Z, im Beispiel also der als Zwischenstation für die zweite Gruppe C2 dienende Teilnehmer 22 aufgeführt.

Der als Zwischenstation der dritten Gruppe dienende Teilnehmer 34 sammelt die Integritätsmeldungen der weiteren Teilnehmer 28, 29, 30, 31, 32, 33 der dritten Gruppe C3, ermittelt eine Gesamtintegrität der dritten Gruppe C3 und übermittelt diese in seinem festen Zeitschlitz an den als Zwischenstation der zweiten Gruppe C2 dienenden Teilnehmer 22. Dieser sammelt die Integritätsmeldungen der in der zweiten Gruppe C2 vorhandenen weiteren Teilnehmer 21, 23, 24, 25, 26, 27, ermittelt eine Gruppenintegrität der zweiten Gruppe C2 und übermittelt diese zusammen mit der Gruppenintegrität der dritten Gruppe C3 in dem diesem als Zwischenstation der zweiten Gruppe dienenden Teilnehmer 22 fest zugeordneten Zeitschlitz an den Teilnehmer 7, der in der ersten Gruppe C1 als Zwischenstation dient. Dieser verfährt entsprechend und überträgt daher Informationen über die Gesamtintegrität des Gefahrenmeldesystems an die Zentrale Z in dem Zeitschlitz, der ihm fest zugeordnet ist. Auf diese Weise kann der Funkverkehr im Gefahrenmeldesystem beschränkt werden, da nicht jede einzelne Integritätsmeldung aller einzelnen Teilnehmer zunächst über alle möglichen Zwischenstationen an die Zentrale übermittelt werden muss, sondern eine Sammlung von Integritätsmeldungen erfolgt.

In Figur 3 ist das Gefahrenmeldesystem 1 nach einer erfolgten Umorganisation dargestellt. Eine solche Umorganisation ist beispielsweise dann erforderlich, wenn sich die Ausbreitungsbedingungen in einer Gruppe C1, C2, C3 verändert haben, so dass nun andere Übertragungswege als die ursprünglich vorgesehenen Übertragungswege hinsichtlich Signaldämpfung, Übertragungsrate etc. günstiger sind. Die Umorganisation ist dabei so vonstatten gegangen, dass nun ein anderer Teilnehmer der zweiten Gruppe C2, nämlich der Teilnehmer 25 die Rolle der Zwischenstation von dem ursprünglich als Zwischenstation dienenden Teilnehmer 22 übernommen hat. Entsprechend sind auch die in Fig. 3 dargestellten Listen der Teilnehmer angepasst. Die Funktion des ursprünglich als Zwischenstation dienenden Teilnehmers 22 ist nun wieder nur noch Teilnehmer, während die Funktion des nunmehr als Zwischenstation dienenden Teilnehmers 25 nun Zwischenstation bzw. "Cluster Head" ist. Entsprechend befindet sich die Liste der untergeordneten Teilnehmer der zweiten Gruppe C2 und die Liste der dritten Gruppe C3 als Untergruppe nun in der Liste des nunmehr als Zwischenstation dienenden Teilnehmers 25. Der übergeordnete Teilnehmer für die ehemalige Zwischenstation 22 ist nun die neue Zwischenstation 25, und der übergeordnete Teilnehmer für die neue Zwischenstation 22 ist nun der als Zwischenstation für die erste Gruppe dienende Teilnehmer 7. In der Liste des weiteren einfachen Teilnehmers 27 der zweiten Gruppe hat sich nun der übergeordnete Teilnehmer von der ursprünglichen Zwischenstation 22 auf die neue Zwischenstation 25 geändert.

Aufgrund der festen Zuordnung der Teilnehmer zu den benutzten Zeitschlitzen ist es trotz der Umorganisation in einfacher Weise zu erreichen, dass der Empfänger der neuen Zwischenstation 25 zu den richtigen Zeiten eingeschaltet wird, um die Integritätsmeldungen der untergeordneten Teilnehmer zu empfangen.

In Figur 4a ist für die Erläuterung des Ein- und Ausschalten der Empfänger ein weiteres Gefahrenmeldesystem 50 dargestellt, welches eine Anzahl von Teilnehmern T0, ...,T13 umfasst. Die Teilnehmer T0, ...,T13 stellen dabei beispielsweise Meldesensoren dar, beispielsweise zur Detektion von Bränden bzw. Einbrüchen und die Teilnehmer T0, ...,T13 sind zur Datenübertragung so verknüpft, dass ein erster Teilnehmer T0 mit einem zweiten Teilnehmer T1, mit einem dritten Teilnehmer T2, mit einem sechsten Teilnehmer T5 und mit einem zwölften Teilnehmer T11 kommuniziert. Der sechste Teilnehmer T5 dient als Zwischenstation für einen siebten Teilnehmer T7 zur Kommunikation mit dem ersten Teilnehmer T0. Der zwölfte Teilnehmer T11 dient als Zwischenstation für die Kommunikation eines dreizehnten Teilnehmers T12 und eines vierzehnten Teilnehmers T13 mit dem ersten Teilnehmer T0. Der dritte Teilnehmer T2 dient als Zwischenstation für einen vierten Teilnehmer T3, einen fünften Teilnehmer T4 und einen achten Teilnehmer T7 für deren Kommunikation mit dem ersten Teilnehmer T0. Der achte Teilnehmer T7 dient ebenfalls als Zwischenstation und zwar für die Kommunikation eines neunten Teilnehmers T8, eines zehnten Teilnehmers T9 und eines elften Teilnehmers T10 für deren Kommunikation mit dem dritten Teilnehmer T2, und auf diesem Weg auch weiter für die Kommunikation mit dem ersten Teilnehmer T0.

In Figur 4b ist dazu passend schematisch für einen Teil der Teilnehmer T0,...,T13 eine Tabelle dargestellt. In der Tabelle sind in der ersten Spalte die Teilnehmer aufgeführt, die Integritätsmeldungen empfangen sollen, und zwar von den in der ersten Zeile der Tabelle aufgeführten Teilnehmern. Die Teilnehmer T0, ...,T13 sind alle festen Zeitschlitzen zugeordnet, beispielsweise der zweite Teilnehmer T1 dem ersten Zeitschlitz 201, der dritte Teilnehmer T2 dem zweiten Zeitschlitz 202, der vierte Teilnehmer T3 dem dritten Zeitschlitz 203 usw. Die Zeitschlitze 201, 202, 203, 205, 206, 207 sind dabei beispielsweise 1,5s lang. Aus der Tabelle sind die Zeiten zu entnehmen, zu denen die Empfänger der in der ersten Spalte angeordneten Teilnehmer einzuschalten sind, um die Integritätsmeldungen der ihnen nach dem in Fig. 4a dargestellten Aufbau zugeordneten Teilnehmer zu empfangen. Durch die feste Zuordnung der Teilnehmer zu den Zeitschlitzen weiß beispielsweise der erste Teilnehmer TO, dass er von den mit ihm kommunizierenden Teilnehmern, also dem zweiten Teilnehmer T1, dem dritten Teilnehmer T2, dem sechsten Teilnehmer T5 und dem zwölften Teilnehmer T11 eine Integritätsmeldung empfangen muss und schaltet zu den entsprechend zugeordneten Zeitschlitzen seinen Empfänger ein, im angeführten Beispiel während des ersten Zeitschlitzes 201 für den Empfang der Integritätsmeldung vom zweiten Teilnehmer T1, während des zweiten Zeitschlitzes 202 für den Empfang der Integritätsmeldung vom dritten Teilnehmer T2, während des sechsten Zeitschlitzes 206 für die Kommunikation mit dem sechsten Teilnehmer T5 usw. Nach dem Empfang der entsprechenden Integritätsmeldung bzw. nach Ablauf des entsprechenden Zeitschlitzes kann der Empfänger wieder abgeschaltet werden.

In Figur 4b ist ein Beispiel dargestellt, bei dem der erste Teil 102 der Zeitspanne 101, also der für die Übertragung der Integritätsmeldungen dienende Teil 102 , und der zweite Teil 102 der Zeitspanne 101 für die Datenübertragung sich die gesamte Zeitspanne 101 derartig aufteilen, dass zunächst drei Zeitschlitze 201, 202, 203 für die Übertragung der Integritätsmeldungen, anschließend ein Zeitschlitz 204 für die Datenübertragung, daran anschließend weitere drei Zeitschlitze 205, 206, 207 für Integritätsmeldungen, daran anschließend ein weiterer Zeitschlitz 208 für die Datenübertragung usw. vorgesehen sind.

Ein sendewilliger Teilnehmer kann in seiner Integritätsmeldung einen Hinweis auf eine gewünschte Datenübertragung mitteilen, so dass sich die beteiligten Zwischenstationen darauf einstellen und eine Priorität für die Übertragung der Daten vergeben werden kann.

In Figur 5 ist als Beispiel für ein Gefahrenmeldesystem 300 nach dem Stand der Technik schematisch dargestellt, wie eine Reihe von Meldern 301, die einzelnen Funkzellen 302 zugeordnet sind, ihre Daten an ein "Gateway" 303 in der einzelnen Funkzelle übermitteln. Die "Gateways" 303 sind mit einer Zentrale Z verdrahtet verbunden.

In einem weiteren Beispiel als Stand der Technik ist in Figur 6 ein Gefahrenmeldesystem 400 dargestellt, welches weitere Melder 401 in weiteren Funkzellen 402 aufweist. Die Melder 401 melden ihre Daten an ein weiteres "Gateway" 403 in der jeweiligen weiteren Funkzelle 402 und die "Gateways" 403 übertragen die Melderdaten drahtlos untereinander und an die Zentrale Z. Die Gateways 403 werden allerdings durch eine Kabelverbindung mit einer Energieversorgungseinrichtung EVU mit elektrischer Energie versorgt, wodurch zum einen die "Gateways" nur an Stellen mit zugänglicher leitungsgebundener Energieversorgung eingesetzt werden können und zum anderen keine einfache Umorganisation des Gefahrenmeldesystems möglich ist.

## Patentansprüche

1. Verfahren zur Funkübertragung in einem Gefahrenmeldesystem (1,50), welches eine Anzahl von Teilnehmern (z.B. 15) und eine Zentrale (Z) aufweist, bei dem
die einzelnen Teilnehmer (z.B. 15) direkt oder über weitere als Zwischenstation dienende Teilnehmer (7,22,25,34) mit der Zentrale (Z) kommunizieren,
für die Datenübertragung ein sich über eine Zeitspanne (101) erstreckender und zyklisch wiederholender Zeitablauf (100) festgelegt wird,
jedem der Teilnehmer (z.B. 15) jeweils ein unterschiedlicher fester Zeitschlitz (z.B. 201) innerhalb der Zeitspanne (101) zugeordnet wird,
und die Teilnehmer (z.B. 15) innerhalb des ihnen zugeordneten Zeitschlitzes (z.B. 201) eine Integritätsmeldung aussenden.

2. Verfahren zur Funkübertragung in einem Gefahrenmeldesystem (1,50) nach Anspruch 1,
**dadurch gekennzeichnet, dass**
die Zuordnung der Teilnehmer (z.B. 15) zu den jeweiligen Zeitschlitzen (z.B. 201) auch dann fest bleibt, wenn die Funkzelle aufgrund von Änderungen der Ausbreitungsbedingungen umorganisiert wird.

3. Verfahren zur Funkübertragung in einem Gefahrenmeldesystem (1,50) nach einem der Ansprüche 1 oder 2,
**dadurch gekennzeichnet, dass**
ein als Zwischenstation dienender Teilnehmer (7,22,25,34) einen Empfänger aufweist, und dieser Empfänger für die Dauer des Zeitschlitzes (z.B. 201) eingeschaltet wird, der demjenigen Teilnehmer (z.B. 15), der diesen als Zwischenstation dienenden Teilnehmer (7,22,25,34) für die Datenübertragung benutzt, zugeordnet ist.

4. Verfahren zur Funkübertragung in einem Gefahrenmeldesystem (1,50) nach einem der Ansprüche 1, 2 oder 3,
**dadurch gekennzeichnet, dass**
die Zeitspanne (101), die zur Übertragung zur Verfügung steht, aufgeteilt wird in einen ersten Teil (102), der für das Aussenden der Integritätsmeldungen benutzt wird und einen zweiten Teil (103), der für das Übertragung von Daten benutzt wird.

5. Verfahren zur Funkübertragung in einem Gefahrenmeldesystem (1, 50) nach einem der Ansprüche 1 bis 4,
**dadurch gekennzeichnet, dass**
ein als Zwischenstation dienender Teilnehmer (7,22,25,34) die Integritätsmeldungen von Teilnehmern (z.B. 15) sammelt, die diesen als Zwischenstation dienenden Teilnehmer (7,22,25,34) für die Datenübertragung nutzen, aus den Integritätsmeldungen eine Gruppen-Integritätsmeldung ermittelt und diese zusammen mit der eigenen Integritätsmeldung an die Zentrale (Z) oder an einen für diese Zwischenstation (7,22,25,34) als weitere Zwischenstation dienenden Teilnehmer (z.B. 7) übermittelt.

6. Verfahren zur Funkübertragung in einem Gefahrenmeldesystem (1,50) nach einem der Ansprüche 1 bis 5,
**dadurch gekennzeichnet, dass**
den als Zwischenstationen dienenden Teilnehmern (7,22,25,34) bekannt gemacht wird, in welchen Zeitschlitzen (z.B. 201) jeder der Teilnehmer (z.B. 15) seine Integritätsmeldung aussendet.

7. Verfahren zur Funkübertragung in einem Gefahrenmeldesystem (1,50) nach einem der Ansprüche 1 bis 6,
**dadurch gekennzeichnet, dass**
allen Teilnehmern (z.B. 15) bekannt gemacht wird, in welchen Zeitschlitzen (z.B. 201) jeder der Teilnehmer (z.B. 15) seine Integritätsmeldung aussendet.

8. Verfahren zur Funkübertragung in einem Gefahrenmeldesystem (1,50) nach Anspruch 7,
**dadurch gekennzeichnet, dass**
im Falle eines vorgegebenen Ereignisses ein als Zwischenstation dienender Teilnehmer (z.B. 22) seine Aufgaben an einen anderen der Teilnehmer (z.B. 25) übergibt.

9. Verfahren zur Funkübertragung in einem Gefahrenmeldesystem (1,50) nach einem der Ansprüche 1 bis 8,
**dadurch gekennzeichnet, dass**
die Zuordnung zum jeweiligen Zeitschlitz (z.B. 201) bei Inbetriebsetzung des Gefahrenmeldesystems (1,50) durchgeführt wird und während der Lebensdauer der jeweiligen Teilnehmer (z.B. 15) beibehalten wird.

10. Verfahren zur Funkübertragung in einem Gefahrenmeldesystem (1,50) nach einem der Ansprüche 1 bis 9,
**dadurch gekennzeichnet, dass**
in jedem Teilnehmer (z.B. 15) eine Liste aufgebaut wird, in der ein von diesem Teilnehmer (z.B. 15) als Zwischenstation dienender Teilnehmer (7,22,25,34) sowie die Teilnehmer (z.B. 15), die diesen Teilnehmer als Zwischenstation nutzen, aufgeführt werden.

11. Verfahren zur Funkübertragung in einem Gefahrenmeldesystem (1,50) nach einem der Ansprüche 1 bis 10,
**dadurch gekennzeichnet, dass**
zum Austausch allgemeiner Daten weitere feste Zeitschlitze (204, 208) zur Verfügung gestellt werden, die von allen Teilnehmern (z.B. 15) genutzt werden.
